# EUROPÄISCHE PATENTSCHRIFT

(11) **EP 0 911 842 B1**
(45) Veröffentlichungstag und Bekanntmachung des Hinweises auf die Patenterteilung: **08.10.2003**
(21) Anmeldenummer: 98116788.5
(22) Anmeldetag: 05.09.1998
(51) Int. Cl.: H01H 9/00

(54) **Verfahren zur Funktionsüberwachung von Stufenschaltern**
Method for monitoring a tap changer
Procédé de surveillance d'un sélecteur de prises

(30) Priorität: 22.10.1997 DE 19746574
(43) Veröffentlichungstag der Anmeldung: 28.04.1999
(73) Patentinhaber: Maschinenfabrik Reinhausen GmbH, 93059 Regensburg (DE)
(72) Erfinder: Dohnal, Dieter, Dr.-Ing., 93138 Lappersdorf (DE); Heudecker, Christian, Dipl.-Ing. (FH), 93197 Zeitlarn (DE); Viereck, Karsten, Dr.-Ing., 93128 Diesenbach (DE)

(56) Entgegenhaltungen:
- DD-A- 246 409
- DE-A- 4 214 431
- US-A- 3 735 243
- PATENT ABSTRACTS OF JAPAN vol. 010, no. 011 (E-374), 17. Januar 1986 (1986-01-17) & JP 60 176213 A (TOSHIBA KK), 10. September 1985 (1985-09-10)

## Beschreibung

Die Erfindung betrifft ein Verfahren zur Funktionsüberwachung von Stufenschaltern, wobei erfaßte Meßwerte verglichen und klassifiziert werden.

Aus der japanischen Patentveröffentlichung Hei-2-213105 ist bereits ein Verfahren zur Funktionsüberwachung von Stufenschaltern bekannt, wobei unterschiedliche Meßwerte wie Druck, Belastung der Betätigungsglieder, Strom und Ölverunreinigung erfaßt werden, die den gegenwärtigen Ist-Zustand des Stufenschalters beschreiben, diese Meßwerte gespeichert und mit vorab ebenfalls gespeicherten gerätespezifischen Sollwerten verglichen werden.

Ergibt dieser Vergleich Abweichungen, so werden Meldungen erzeugt, die sowohl zu Warnungen als auch zum sofortigen Abschalten des Stufenschalters führen können.

Aus der DE 42 14 431 C2 ist weiterhin ein Verfahren zur Stellungserfassung bei einem Stufenschalter bekannt, wobei mittels eines Stellungsgebers die jeweilige Stellung der Antriebswelle des dem Stufenschalter zugeordneten Motorantriebes erfaßt und mittels einer Auswerteeinheit in einen Binärwert umgewandelt wird, der wiederum redundant sowohl von einer sogenannten Hardwaredecodierung als auch einem Mikrocontroller weiterverarbeitet werden kann. Der Mikrocontroller überwacht damit über den Stellungsgeber die Bewegung der Antriebswelle.

Aus der japanischen Patentanmeldung Sho-60-176213 ist es ferner bekannt, das Drehmoment der Antriebswelle, die vom Motorantrieb zum Stufenschalter führt, bei jeder Betätigung des Stufenschalters zu erfassen und zu speichern, um diesen tatsächlichen Drehmomentverlauf einem charakteristischen typenspezifischen Soll-Drehmomentverlauf gegenüberzustellen. Ein ähnliches Verfahren ist auch in der DD-Schrift 246 409 beschrieben; danach soll ebenfalls der zeitliche Drehmomentenverlauf bei einer Umschaltung gemessen und das Ergebnis mit dem für den jeweiligen Stufenschalter typischen zeitlichen Drehmomentenverlauf verglichen werden.

Generell werden Meßwerte, die später mit Sollwerten verglichen werden sollen, in der Regel als ASCII-Datei gespeichert.

In den wenigsten Fällen erfolgt eine Datenverdichtung, um den Raum auf den zur Verfügung stehenden Speichermedien maximal ausnutzen zu können. Die Meßwerte werden als eine Reihe von Absolutwerten zum Zeitpunkt der Aufzeichnung im Speichermedium abgelegt. Eine Aussage über die Wichtung dieser Werte wird anhand der zur Verfügung stehenden Parametrierung des Eingangskanals getroffen.

Aus der Firmenschrift HydroTEC HT2000 der Firma Deltatronic Instruments GmbH, AT ist ein Verfahren bekannt, bei dem die Informationen über Höhe und Zeitdauer eines anliegenden Meßwertes als ASCII-Datei abgelegt werden, die im folgenden Beispiel einen Speicherplatz von 30 Byte beansprucht:
Startzeit mit Meßwert: 11:49:11 28
Abschluß der Messung 12:59:11 17 (17 als neuer Wert der folgenden Messung)

| | | | | | | | | | | | | | | | | |
|---|---|---|---|---|---|---|---|---|---|---|---|---|---|---|---|---|
| Adresse | 00 | 01 | 02 | 03 | 04 | 05 | 06 | 07 | 08 | 09 | 0A | 0B | 0C | 0D | 0E | 0F |
| Wert | FF | 31 | 31 | 3A | 34 | 39 | 3A | 31 | 31 | 20 | 20 | 20 | 32 | 38 | 0D | 0A |
| Adresse | 20 | 21 | 22 | 23 | 24 | 25 | 26 | 27 | 28 | 29 | 2A | 2B | 2C | 2D | 2E | 2F |
| Wert | 31 | 32 | 3A | 35 | 39 | 3A | 31 | 31 | 20 | 20 | 20 | 31 | 37 | 0D | 0A | FF |

Eine weitere Variante zur Speicherung von Meßdaten ist aus der Dissertation Viereck: Einsatz von Sensoren in Transformatoren, TU Dresden, 1992 bekannt. Dabei wird über einen festgelegten Zeitraum, der in definierte Zeitintervalle zerlegt wird, bei konstantem Analogwert neben diesen die Zahl der Zeitintervalle als hexadezimaler Wert abgelegt, so daß auf nur zwei Adressen im Speichermedium variable Zeiträume erfaßt werden können.

### Beispiel:

| | | | | | | | | |
|---|---|---|---|---|---|---|---|---|
| Adresse | 01 | 02 | 03 | 04 | 05 | 06 | 07 | 08 |
| Wert | FF | FF | 0E | 1C | 06 | 11 | FF | FF |

Damit enthält das Speichermedium unter Adresse 03H und 04H die Information, daß für 14 Intervalle (0E H) der Wert 28 (1C H) gemessen wurde.

Durch Kenntnis der Startzeit des Meßvorganges im Steuerrechner und unter der Annahme, daß ein Meßintervall einer bestimmten Zeit, etwa fünf Minuten, entspricht, lassen sich relativ große Zeitabschnitte bei konstanter Messung überstreichen.

Diese bekannten Verfahren besitzen eine Reihe von Nachteilen.

Erfolgt eine Datenkomprimierung mit herkömmlichen Verfahren der Datenverarbeitung, so sind die Werte untereinander nicht mehr direkt ohne Dekomprimierung vergleichbar.

Die gespeicherten Daten enthalten ferner nur eine Aussage über ihren Absolutwert und sind damit nur über diesen mit Meßwerten anderer Meßreihen korrelierbar.

Weiterhin erfordert eine Aussage über die Überschreitung von Grenzwerten bei exemplarspezifischen Meßdaten eine individuelle Definition dieser Grenzwerte. Beispielsweise ist es bei Stufenschaltern, bei denen das Drehmoment als Indiz für den Zustand erfaßt und bewertet wird, sinnvoll, Grenzwerte in Abhängigkeit vom Nennwert festzulegen, bei deren Überschreitung Meldungen generiert werden sollen. So kann beispielsweise festgelegt werden, daß eine 300 %ige

Überschreitung des Nenndrehmomentes auf jeden Fall das Abschalten des Antriebes erfordert; eine Überschreitung von mehr als 150 % des Nenndrehmomentes jedoch bereits eine Meldung "nicht mehr zulässig" bewirkt, die zwar nicht sofort zum Abschalten führt, aber im Rahmen des Monitoringsystems aufgezeichnet und bewertet wird, beispielsweise auf eine fälligwerdende Wartung hinweist. Den Grenzwerten liegt in jedem Fall der Nennwert des Drehmomentes zugrunde, dieser Nennwert, der 100 % repräsentiert, kann jedoch durchaus schalterspezifisch differieren. Ein Vergleich der Absolutwerte führt dabei nicht zum Ergebnis. Schließlich besteht ein Nachteil der bekannten Verfahren im großen Speicherbedarf, der erforderlich ist, um die jeweiligen Meßwerte zu erfassen und zu bewerten.

Aufgabe der Erfindung ist es, ein Verfahren anzugeben, das eine Bewertung exemplarspezifisch individuell zu definierender Grenzwerte ermöglicht, wobei auch gestattet sein soll, eine Datenverdichtung vorzunehmen, derart, daß mit geringstmöglichem Speicherbedarf eine Erfassung, ein Vergleich und eine Speicherung von für den zu überwachenden Stufenschalter repräsentativen Meß- und Vergleichswerten und daraus abgeleiteten Aussagen möglich ist. Erfindungsgemäß wird diese Aufgabe durch ein Verfahren mit den Merkmalen des ersten Patentanspruches gelöst. Die Unteransprüche betreffen besonders vorteilhafte Weiterbildungen dieses Verfahrens.

Durch das erfindungsgemäße Verfahren erfolgt eine mehrfache Verdichtung der zur Funktionsüberwachung erfaßten Meß- bzw. Vergleichswerte.

Eine erste Verdichtung erfolgt zunächst einmal dadurch, daß die jeweiligen Meßwerte mit der Position, d.h. der aktuellen Stellung des Stufenschalters während der Umschaltung, verknüpft werden. Diese Position kann sowohl direkt, z.B. über einen Resolver, als auch indirekt über eine Zeitmessung erfaßt werden.

Eine zweite Verdichtung erfolgt dadurch, daß die gesamte Position, die bei einer kompletten Lastumschaltung des Stufenschalters durchlaufen wird, in einzelne Positionsbereiche unterteilt wird und für jeden dieser Positionsbereiche nach bestimmten Rechenvorschriften ein einziger charakteristischer Wert der Meßgröße ermittelt wird.

Eine dritte Verdichtung erfolgt schließlich dadurch, daß dieser charakteristische Wert mit einer vorab festgelegten Parameterdatei verglichen und klassifiziert wird und im Ergebnis nur die klassifizierten Daten gespeichert werden bzw. zur Ausgabe von korrespondierenden Meldungen bzw. Warnungen dienen. Das Ergebnis des erfindungsgemäßen Verfahrens sind also kryptische Daten, die selbst keinen Rückschluß mehr auf die zugrundeliegenden Meßgrößen geben.

Nach einer besonders vorteilhaften Weiterbildung ist dieses Verfahren selbst in der Lage, die exemplarspezifischen Grenzwerte festzulegen, indem eine Erfassung des jeweiligen Nennwertes erfolgt und danach, anhand der prozentualen Vorgaben für die Grenzwerte, deren absolute Höhe ermittelt und gespeichert wird. Damit beinhaltet die notwendige Parametrierung nur noch relative Werte, die in Bezug zu den Nennwerten stehen.

Zusammenfassend läßt sich das erfindungsgemäße Verfahren folgendermaßen charakterisieren: Eine Klassifizierung der Daten erfolgt innerhalb eines Zeit- oder Positionsbereichs durch Berechnung eines charakteristischen Wertes der aufgezeichneten Meßwerte und Zuordnung des in der Parameterdatei für diesen charakteristischen Wert abgelegten Kennwertes, der diesen Zeitoder Positionsbereich repräsentiert.

Gespeichert werden nur die aus der Parameterdatei herangezogenen Kennwerte, die die charakteristischen Werte der einzelnen Abschnitte des Vorganges beschreiben. Die eigentlichen Meßdaten der Ausgabedatei erhalten dadurch einen kryptischen Charakter.

Das Verfahren gestattet durch den Bezug auf Werte, die beim Ermitteln der jeweiligen Nennwerte, d.h. der 100 %-Werte, ermittelt wurden, einen direkten Vergleich mit den Daten anderer Geräte. Die Originalwerte sind jedoch bei Kenntnis der Parameterdatei und der Klassifizierungsvorschrift wieder reproduzierbar.

Dieses Verfahren soll nachfolgend beispielhaft noch näher erläutert werden.

Es zeigen:
- Fig. 1: eine schematische Darstellung der erfindungsgemäßen Verfahrensschritte
- Fig. 2: eine schematische Darstellung eines um zusätzliche Verfahrensschritte ergänzten, weitergebildeten Verfahrens
- Fig. 3: den physischen Ablauf der Bewertung von Meßwerten im Zeitbereich beim in Fig. 2 dargestellten Verfahren

Zunächst soll das in Fig. 1 schematisch dargestellte Verfahren beschrieben werden.

Dabei wird ein für die Funktionsüberwachung des jeweiligen Stufenschalters typischer Meßwert in kurzen Intervallen erfaßt und aufgezeichnet. Als Beispiel ist hier die Erfassung des Drehmomentes an der Antriebswelle des Motorantriebes, der den jeweiligen Stufenschalter betätigt, gewählt. Die Erfindung ist jedoch nicht auf die Meßwertaufzeichnung des Drehmomentes begrenzt. Anschließend wird der aufgezeichnete Meßwert, hier also das jeweilige Drehmoment, mit der jeweils aktuellen Position des Stufenschalters während einer Umschaltung verknüpft.

Die Erfassung der jeweiligen Position kann dabei entweder direkt erfolgen, z.B. durch einen Resolver an der Antriebswelle. Sie kann auch indirekt erfolgen, beispielsweise durch eine Zeitmessung; dabei beginnt die Messung der verstrichenen Zeit in dem Moment, in dem die Betätigung des Motorantriebes und damit der Umschaltvorgang des entsprechenden Stufenschalters eingeleitet ist.

Nachfolgend wird der Gesamtpositions- bzw. -zeitbereich, der bei jeder vollständigen Umschaltung des Stufenschalters durchlaufen wird, in für den Schaltablauf typische Teilbereiche unterteilt. In Fig. 3 sind solche typischen Teilbereiche aufgeführt; die Zeiten t₀ bis t₇ begrenzen jeweils typische, nacheinander ablaufende Ereignisse der Schaltsequenz und legen damit entsprechende Teilbereiche fest.

Anschließend wiederum werden in jedem abgelaufenen Teilbereich die entsprechenden charakteristischen Werte des aufgezeichneten Meßwertes, hier also des Drehmomentes, berechnet. Diese Berechnung des charakteristischen Wertes erfolgt nach einer vorab festgelegten Rechenvorschrift. Beispielsweise kann hierbei als charakteristischer Wert der arithmetische Mittelwert bzw. der Durchschnittswert berechnet werden.

Im Anschluß daran erfolgt die Zuordnung dieser ermittelten charakteristischen Werte zu einer definierten Kennung. Dazu wird eine Parameterdatei benutzt, die eine Klassifizierungsvorschrift beinhaltet und vorab nicht flüchtig gespeichert ist. In dieser Parameterdatei sind bestimmte Meßwerte, also bestimmte Drehmomentwerte, entsprechenden Kennungen zugeordnet. Besonders vorteilhaft ist es, wenn diese Meßwerte als prozentuale Abweichungen vom entsprechenden Nennwert, also vom Nenndrehmoment, vorliegen. Dazu ist es in Weiterbildung des Verfahrens sinnvoll, eine Nullmessung des entsprechenden Meßwertes vorzunehmen, bei der dessen Nennwert ermittelt und gespeichert wird und als Grundlage der Klassifizierungsvorschrift der Parameterdatei dient. Wie bereits weiter oben ausgeführt, ist es durchaus möglich, daß dieser Nennwert der Meßgröße, hier das Nenndrehmoment, typenspezifisch bzw. exemplarspezifisch in weiten Grenzen unterschiedlich ist. Durch die beschriebene Nullmessung ist es trotz dieser unterschiedlichen Ausgangsposition für einen Meßwertvergleich möglich, in der Parameterdatei prozentuale Abweichungen direkt den Kennungen zuzuordnen.

Nur diese kurzen Kennungen werden gespeichert und letztendlich für die Funktionsüberwachung herangezogen. Aus der jeweiligen Kennung, die aus dem beschriebenen Vergleich der charakteristischen Werte mit der Parameterdatei abgeleitet sind, ergeben sich dann die notwendigen Meldungen bzw. Informationen. Dies ist ebenfalls in Fig. 3 dargestellt; es ist ersichtlich, daß bei dieser Darstellung unterschiedliche Kennungen zur gleichen Meldung führen können.

In Fig. 2 ist ein weitergebildetes Verfahren dargestellt. Dabei erfolgt nach der bereits beschriebenen Verknüpfung mit der jeweiligen Position im Ergebnis der Positions- bzw. Zeitmessung noch - als eingeschobener weiterer Verfahrensschritt - ein zusätzlicher Vergleich des aufgezeichneten Meßwertes mit den zulässigen Parametern im Positionsbereich. Dies erfolgt dadurch, daß auch maximal zulässige Grenzwerte Bestandteil der Parameterdatei sind. Beim Überschreiten dieser maximal zulässigen Grenzwerte erfolgt in jedem Fall eine sofortige Gefahrenmeldung, die in der Regel zum sofortigen Abschalten des Motorantriebes dient.

Fig. 3 zeigt den gesamten physischen Ablauf des Verfahrens zur Funktionsüberwachung. Im oberen Teil ist die Meßwertaufzeichnung des Drehmomentes M_{d} an der Antriebswelle des Motorantriebes dargestellt. Dieser Meßwert wird über die erfaßte Laufzeit t mit der Position des jeweiligen Stufenschalters während der Umschaltung verknüpft. Der Umschaltvorgang beginnt zum Zeitpunkt t₀ und ist zum Zeitpunkt t₇ abgeschlossen. Dieser gesamte Umschaltvorgang ist in sieben Teilbereiche unterteilt, die in der Mitte von Fig. 3 tabellarisch mit ihren entsprechenden Funktionsabläufen innerhalb der Schaltsequenz dargestellt sind. Ebenfalls schematisch dargestellt sind die in den entsprechenden Zeit- und damit Positionsbereichen zulässigen maximalen Nenndrehmomente M1 bis M7. Schließlich sind auch die nach der jeweils angewandten Rechenvorschrift berechneten charakteristischen Werte m1 bis m7 jedes Teilbereiches dargestellt. Im unteren Teil von Fig. 3 ist beispielhaft eine mögliche Parameterdatei dargestellt, bei der eine bestimmte Abweichung des gemessenen Drehmomentes M_{d} vom entsprechenden Nenndrehmoment jeweiligen Kennungen zugeordnet ist. Die unterschiedlichen Kennungen ihrerseits erzeugen wiederum verschiedene Meldungen im Ergebnis der Funktionsüberwachung. Es ist gezeigt, daß bei großen Abweichungen die Meldung "Stillegen" erzeugt wird., die zur sofortigen Abschaltung führt, und bei weniger gravierenden Abweichungen die Meldung "Wartung notwendig" erzeugt wird, die den gegenwärtigen Betrieb nicht behindert. Bei geringen Abweichungen wird das Drehmoment als noch in Ordnung erkannt.

## Patentansprüche

1. Verfahren zur Funktionsüberwachung von Stufenschaltern,
**gekennzeichnet durch** folgende Merkmale:
⇒ ein jeweiliger, den Ist-Zustand am zu überwachenden Stufenschalter repräsentierender Meßwert wird in kurzen Intervallen erfaßt
⇒ es erfolgt eine Positionserfassung des Stufenschalters während der Umschaltung und eine Verknüpfung des jeweils ermittelten Meßwertes zur jeweiligen Position
⇒ der Gesamtpositions- bzw. Zeitbereich (t₀ - t₇) wird in Teilbereiche (t₀ - t₁, t₁ - t₂,..., t₆ -t₇), die bei einer Umschaltung nacheinander ablaufenden Teilfunktionen entsprechen, unterteilt
⇒ innerhalb jedes Teilbereiches wird nach bestimmten Rechenvorschriften ein charakteristischer Wert (m1 - m7) des Meßwertes ermittelt
⇒ der charakteristische Wert des Meßwertes (m1 - m7) wird mit einer nicht flüchtig gespeicherten Parameterdatei verglichen und klassifiziert, derart, daß ihm der klassifizierte Wert als Kennung (00H - 0DH) zugeordnet wird
⇒ nur diese Kennung (00H - 0DH) wird weiterverarbeitet, gespeichert und dient zur Erzeugung jeweils kennungsabhängiger Meldungen.

2. Verfahren nach Anspruch 1,
**dadurch gekennzeichnet,**
**daß** nach der Verknüpfung des jeweiligen Meßwertes mit der Position noch eine Bewertung erfolgt, derart, daß der jeweilige Meßwert mit maximal zulässigen Grenzwerten (M1 - M7), die ebenfalls in der Parameterdatei nicht flüchtig gespeichert sind, verglichen wird und bei Überschreiten des Grenzwertes eine sofortige Gefahrmeldung erfolgt.

3. Verfahren nach Anspruch 1 oder 2,
**dadurch gekennzeichnet,**
**daß** in der Parameterdatei die Abweichungen (-30 % bis + 100 %) des Meßwertes prozentual zum Nennwert (0) abgelegt und entsprechenden Kennungen (00H - 0DH) zugeordnet sind.

4. Verfahren nach Anspruch 3,
**dadurch gekennzeichnet,**
**daß** vor Beginn der Funktionsüberwachung eine Nullmessung am funktionsfähigen Stufenschalter erfolgt, bei der der Nennwert (0) der Meßgröße ermittelt und als Ausgangswert für die Parameterdatei verwendet wird.

5. Verfahren nach einem der vorangehenden Ansprüche,
**dadurch gekennzeichnet,**
**daß** das Drehmoment an der Antriebswelle zwischen Motorantrieb und Stufenschalter als Meßwert dient.

6. Verfahren nach einem der vorangehenden Ansprüche,
**dadurch gekennzeichnet,**
**daß** durch die Rechenvorschrift der arithmetische Mittelwert gebildet wird.

## Claims

1. Method of function monitoring of tap selectors, **characterised by** the following features:
- the respective measurement value at the tap selector to be monitored is detected at short intervals,
- a position detection of the tap selector during the changeover and a linking of the respectively detected measurement value to the respective position are carried out,
- the total position range or is divided into part ranges which correspond with part functions successively elapsing during a changeover,
- a characteristic value of the measurement value is ascertained within each part range,
- the characteristic value of the measurement value is compared with a parameter file stored in non-volatile manner in such a manner that an identifying code is assigned to it and
- only this identifying code is further processed and stored and serves for generation of the respective reports dependent on identifying code.

2. Method according to claim 1, **characterised in that** after the linking of the respective measurement value with the position an assessment takes place in such a manner that the respective measurement value is compared with maximum permissible limit values, which are similarly stored in the parameter file in non-volatile manner, and in the event of exceeding the limit value an immediate risk report is effected.

3. Method according to claim 1 or 2, **characterised in that** the deviations of the measurement value as a percentage relative to the nominal value are filed in the parameter file and corresponding identifying codes are assigned.

4. Method according to claim 3, **characterised in that** before the start of the function monitoring a zero measurement is carried out at the functionally capable tap selector, in which the nominal value of the measurement magnitude is ascertained and used as initial value for the parameter file.

5. Method according to one of the preceding claims, **characterised in that** the torque at the drive shaft between the motorised drive and tap selector serves as measurement value.

6. Method according to one of the preceding claims, **characterised in that** the arithmetic mean value is formed by the computing instruction.

## Revendications

1. Procédé de surveillance d'un sélecteur de prises,
**caractérisé par**
les propriétés suivantes :
- une valeur mesurée est acquise à intervalles courts représentant chaque fois l'état effectif du sélecteur de prises à surveiller,
- une acquisition de la position du sélecteur de prises s'effectue pendant la commutation et une mise en relation avec la position respective de la valeur mesurée chaque fois acquise,
- la position globale ou la plage de temps (t₀ - t₇) est subdivisée en plages partielles (t₀ - t₁, t₁ - t₂..., t₆ - t₇) qui, lors d'une commutation, correspondent à des fonctions partielles se succédant,
- à l'intérieur de chaque plage partielle, une valeur caractéristique de la valeur mesurée (m1 - m7) est déterminée en fonction de prescriptions de calcul précises,
- la valeur caractéristique de la valeur mesurée (m1 - m7) est comparée avec un fichier de paramètres stocké de manière non volatile et classée, de telle manière que la valeur classée lui est associée en tant qu'identificateur (OOH - ODH),
- seul cet identificateur (00H - ODH) est ensuite traité, stocké et sert à la génération de messages chaque fois dépendants de l'identificateur.

2. Procédé selon la revendication 1,
**caractérisé en ce qu'**
après la mise en relation de la valeur mesurée respective avec la position, une exploitation supplémentaire s'effectue de telle manière que la valeur respective de mesure est comparée avec des valeurs limites maximales admises (M1 - M7) qui sont également stockées de manière non volatile dans le fichier de paramètres, et lors du dépassement de la valeur limite, un signalement immédiat de danger a lieu.

3. Procédé selon la revendication 1 ou 2,
**caractérisé en ce que**
dans le fichier de paramètres, les écarts (-30 % à +100 %) de la valeur mesurée sont déposés en pourcentages par rapport à la valeur nominale (0) et associés en fonction des identificateurs (OOH - ODH).

4. Procédé selon la revendication 3,
**caractérisé en ce qu'**
avant que ne commence la surveillance de fonctionnement une mesure de zéro est effectuée au niveau du sélecteur de prises en état de fonctionnement, au cours de laquelle la valeur nominale (0) de la valeur mesurée est acquise et employée en tant que valeur d'entrée pour le fichier de paramètres.

5. Procédé selon l'une quelconque des revendications précédentes,
**caractérisé en ce que**
le couple au niveau de l'arbre d'entraînement entre l'entraînement par moteur et le sélecteur de prises sert de valeur mesurée.

6. Procédé selon l'une quelconque des revendications précédentes.
**caractérisé en ce que**
par la prescription de calcul, la moyenne arithmétique est formée.
